# EUROPÄISCHE PATENTSCHRIFT

(11) **EP 3 300 505 B1**
(45) Veröffentlichungstag und Bekanntmachung des Hinweises auf die Patenterteilung: **29.04.2020**
(21) Anmeldenummer: 16708599.2
(22) Anmeldetag: 04.03.2016
(51) Int. Cl.: C10J 3/50

(54) **VORRICHTUNG UND VERFAHREN ZUM FÖRDERN VON SCHÜTTGUT**
DEVICE AND METHOD FOR CONVEYING BULK SOLID MATERIALS
DISPOSITIF ET PROCEDE POUR TRANSPORTER DES SOLIDES

(30) Priorität: 05.03.2015 DE 102015002769
(43) Veröffentlichungstag der Anmeldung: 04.04.2018
(73) Patentinhaber: Schenck Process Europe GmbH, 64293 Darmstadt (DE)
(72) Erfinder: SCHWEIZER, Peter, 63225 Langen (DE)
(86) Internationale Anmeldenummer: PCT/EP2016/000385
(87) Internationale Veröffentlichungsnummer: WO 2016/138999

(56) Entgegenhaltungen:
- EP-A1- 1 932 787
- WO-A1-03/013714
- US-A- 4 043 471
- US-A1- 2014 003 968

## Beschreibung

Die Erfindung betrifft eine Vorrichtung zum Fördern von Schüttgut gemäß dem Oberbegriff des Patentanspruchs 1 sowie ein Verfahren zum Fördern von Schüttgut gemäß Anspruch 10. Dabei soll das Schüttgut, das pastöses, pulveriges, stückiges, frei fließbar / frei fließend oder zusammenhaltendes Fördergut sein kann, in einen Druckraum gefördert werden.

Derartige Fördervorrichtungen oder Pumpen, die auch als Trockenstoffpumpen bezeichnet werden, werden zum Einbringen von trockenen Schüttgütern, wie z.B. Kohle, in einen druckbeaufschlagten Raum, wie etwa einen Vergasungsreaktor, eingesetzt. Bei der Verarbeitung von Kohle in Vergasungsreaktoren sind für einen effizienten Betrieb der Anlage hohe Temperaturen und/oder Drücke von 25 bar bis 80 bar üblich. Gerade im Hinblick auf die Vergasung von Kohle mit niedriger Qualität oder bei Brennstoffen aus Biomasse können bezüglich der Förderung des jeweiligen Schüttguts bestimmte Anforderungen nicht außer Acht gelassen werden.
Üblicherweise sollen für die Bereitstellung des Grundmaterials, was dessen Bewegung, Zerkleinerung, Klassifizierung und Lagerung beinhaltet, keine großen Kosten entstehen. Außerdem sollen die Fördervorrichtungen robust und preiswert sein und ein Entweichen von Prozessgases, das zu Druckverlusten führt, während des Fördervorganges weitgehend vermieden werden. Außerdem muss berücksichtigt werden, dass gerade Schüttgüter in Form von Brennstoffen sehr unterschiedliche Charakteristika aufweisen und häufig Schwankungen hinsichtlich Restfeuchte oder Feuchtigkeitsgehalt aufweisen, grobkörnig sind oder sogar aggressive Eigenschaften oder die Oberfläche der Fördervorrichtung angreifende Beschaffenheit haben.

Der Verlust von Prozessgas, mit dem der erforderlich Druck in der Fördervorrichtung oder einem Arbeitsraum der Fördervorrichtung gegenüber dem Umgebungsdruck erzeugt wird, ist grundsätzlich von der jeweiligen Abdichtung des Arbeitsraumes abhängig. Zum einen gibt es Fördervorrichtungen, wie Kolbenpumpen, Scheibenpumpen, Zellenadschleusen oder hintereinander angeordnete Druckbehälter, bei denen eine Abdichtung mittels geometrisch definierter Bauteile erzielt wird. Zum Einsatz kommen mechanische Dichtungen, Kolbenringe, bzw. weiche und harte gegeneinander laufende Dichtbauteile.

Das zu fördernde Schüttgut hat auf die Dichtwirkung der Bauteile insofern Einfluss, als die Bauteile je nach Eigenart des Schüttguts schneller oder langsamer verschleißen. Beim Design derartiger Fördervorrichtungen muss somit häufig bezüglich der Dichtwirkung ein Kompromiss zwischen Verschleiß der Bauteile und deren Ersatz und der Dichtigkeit eingegangen werden.

Die meisten eingangs genannten Fördervorrichtungen oder Trockenstoffpumpen sind relativ teuer, haben einen hohen Energieverlust und sind in Summe sehr ineffizient. Aus dem WO 95/06610 A1 oder der US 4 197 092 A sind beispielsweise Fördervorrichtungen zu finden, die Dichtungen in Form von Materialstopfen aus zu verarbeitendem Material einsetzen. Dabei fördern diese Vorrichtungen das Material kontinuierlich in den Druckraum. Bei beiden ist jedoch sehr viel Energie notwendig, um den Materialstopfen so weit zu verdichten, dass die gewünschte Dichtwirkung erzielt wird. Das gesamte zu fördernde Schüttgut muss bei dem Förderprozess entweder kontinuierlich oder diskontinuierlich auf die Dichte des gewünschten Materialstopfens verdichtet werden. Dies ist gerade bei inhomogen Materialien schwierig und zieht zudem einen hohen Verschleiß an den mit dem Stopfen in Kontakt kommenden Bauteilen nach sich.

Außerdem muss das gesamte Fördergut vor dem Fördervorgang soweit aufbereitet werden, dass dieses die Vorrichtung und die Verdichtungsstrecke passieren kann. Dies erhöht den Aufwand an die Aufbereitung des Schüttguts vor dem Förderprozess.

Aus der EP 1 932 787 A1 ist dagegen eine Feststoffpumpe bekannt, bei der die Förderung des Feststoffstroms mittels eines Ventils diskontinuierlich geregelt wird. Die Abdichtung des Ventils gegenüber dem Druckraum erfolgt ebenfalls über eine Materialdichtung, die durch Komprimierung des zu fördernden Feststoffstroms entsteht.

Im Gegensatz dazu offenbart die Die US 4 043 471 A offenbart eine Feststoffpumpe, bei der Materialdichtungen bestehend aus mehreren Materiallagen aus einem separaten Dichtstoffvorrat in einer Hilfsvorrichtung mit Drehmechanismus erzeugt und anschließend in das Förderrohr der Pumpe eingebracht werden. Die Materialdichtungen erzeugen dann innerhalb der Förderleitung der Feststoffpumpe mehrere kleinere Dichtbereiche.

Die Aufgabe der vorliegenden Erfindung besteht demgegenüber darin, Schüttgut mit einem möglichst geringen energetischen Aufwand in einen Druckraum zu fördern und die Förderung unabhängig von schwankenden Materialeigenschaften zu garantieren. Die aus dem Stand der Technik bekannten und vorgenannten Nachteile sollen dabei überwunden werden.

Diese Aufgabe wird erfindungsgemäß durch eine Vorrichtung gemäß Patentanspruch 1 und einem Verfahren gemäß Patentanspruch 10 gelöst. Vorteilhafte Weiterbildungen und Gegenstand der Unteransprüche.

Mit der Erfindung wird eine Vorrichtung zum Fördern von Schüttgut mit einem beweglichen Förderorgan und einer gegenüber dem Förderorgan feststehenden Außenwand bereitgestellt, wobei die Vorrichtung unter Druck setzbar ist oder mit einer Weiterverarbeitungskammer oder einem Druckraum zur Aufnahme und Weiterverarbeitung des Schüttguts verbunden ist. Eine dynamische Dichtung dichtet dabei den Differenzdruck zwischen Weiterverarbeitungskammer und prozessaufwärtsliegenden Bereichen ab. Dies bedeutet, dass die dynamische Dichtung, die in der Fördervorrichtung angeordnet ist, dem Differenzdruck zwischen Weiterverarbeitungskammer und den prozessaufwärtsliegenden Bereichen, beispielsweise dem Umgebungsdruck oder einem Schüttgutvorrat, standhalten muss. Unter einer dynamischen Dichtung ist dabei ein Bauteil oder ein Element zu verstehen, das für die Dichtwirkung zwischen einem beweglichen Teil und einem feststehenden Teil der Fördervorrichtung sorgt. Bei der vorliegenden Erfindung wird ein Dichtungselement der dynamischen Dichtung aus einem Dichtstoff in Form einer im Betrieb der Fördervorrichtung regenerierbaren Materialvorlage oder Materialdichtung vorgesehen, wobei das Dichtungselement anders als bei bekannten Fördervorrichtungen lediglich aus einem Teilstrom des zu fördernden Schüttguts oder aus einem Teilstrom des zu fördernden Schüttguts und einem separaten Dichtstoffvorrat bereitgestellt wird.

Dies hat den Vorteil, dass keine Energie zur Verdichtung des gesamten Schüttgutförderstroms, sondern lediglich für den Teilstrom oder den Teilstrom und den separaten Dichtstoffstrom aufgebracht werden muss. Außerdem wird dadurch auch nur ein Teil des Schüttguts hinsichtlich seiner ursprünglichen Eigenschaften verändert, so dass keine Notwendigkeit zur Wiederherstellung der ursprünglichen Eigenschaften vor dem Eintritt oder bei Eintritt in den Druckraum besteht.
Dennoch wirkt das Dichtelement aus dem Schüttgut oder separaten Dichtstoff wie eine regenerierbare Opferdichtung und der zwangsläufig im Betrieb auftretende Abrieb kann im Vergasungsprozess mit verwendet / weiterverarbeitet werden.
Riefen oder Vertiefungen, die sich durch Verschleiß etwa auf der Innenseite der Fördervorrichtung bilden, werden durch die Regeneration des Dichtelements mit dem Schüttgut oder Dichtstoff und die damit verbundene Auffüllung der Vertiefungen im Laufe des Prozesses ausgeglichen.
Somit ist eine Fördervorrichtung mit sehr hohen Standzeiten bei niedrigen Energiekosten für die Abdichtung herstellbar.

Dabei kann das Dichtelement der dynamischen Dichtung als Primär- oder Sekundärdichtung vorgesehen sein. Bei einer Primärdichtung besteht das Dichtelement der dynamischen Dichtung vollständig aus dem Material des Schüttgutteilstroms bzw. eines separaten Dichtstoffstroms oder einer Mischung aus beiden. Alternativ dazu, kann das Dichtelement ein konventionelles formgebendes Hüllbauteil aufweisen und die Füllung dieses Hüllbauteils aus dem Teilstrom des Schüttguts oder des Dichtstoffstroms als Sekundärdichtung vorgesehen sein. Bei der Sekundärdichtung ergibt sich die Dichtwirkung des Dichtelements aus dem Zusammenwirken von Hüllbauteil und Füllung.

Eine Weiterbildung der Erfindung sieht vor, dass die dynamische Dichtung als translatorische oder rotatorische Dichtung an dem beweglichen Förderorgan oder der feststehenden Außenwand der Fördervorrichtung vorgesehen ist.
Damit kann diese beispielsweise bei einer Fördervorrichtung zum Einsatz kommen, die einen Zylinder umfasst und bei der als Förderorgan ein in dem Zylinder hin- und her bewegbarer Kolben vorgesehen ist. Hier kann die dynamische Dichtung sowohl radial an der Zylinderwand oder am Kolben angeordnet sein.
Dementsprechend kann das Dichtelement der dynamischen Dichtung in Form der Materialvorlage oder Materialdichtung als Dichtmantel ausgeformt sein.
Hierbei ist es von Vorteil, wenn der Dichtmantel eine möglichst geringe Wandstärke aufweist, die einerseits groß genug ist, um den auftretenden Kräften und Drücken im Betrieb Stand zu halten und andererseits so klein ist, dass nur eine geringe Masse und/oder ein geringes Volumen der Materialvorlage oder Materialdichtung vorhanden ist.
Die Dichtwirkung wird verbessert, wenn die Komprimiereinrichtung, der von der Komprimiereinrichtung zurücklegbare Kompressionsweg, der Dichtraum, der Zylinder, die Form und die Widerstandskraft des Kolbens so aufeinander abgestimmt sind, dass bei einer durch die Komprimiereinrichtung hervorgerufene Kompaktierung ein radiales nach außen Streben des Dichtungsmaterials erzwungen wird.

Alternativ dazu kann das Dichtelement der dynamischen Dichtung auch als Pfropfen oder Scheibe an der Stirnseite des hin und her bewegbaren Kolbens angeordnet sein. Hier kann entweder ein bereits verdichteter Pfropfen bzw. eine bereits verdichtete Scheibe zum Einsatz kommen oder eine Komprimiereinrichtung so angeordnet sein, dass in die Fördervorrichtung verbrachtes Dichtungsmaterial zu einem Dichtelement verarbeitbar ist.

Bezüglich der Materialzusammensetzung des Dichtelements der dynamischen Dichtung können dem Teilstrom des Schüttguts und/oder dem separaten Dichtstoffstrom ein Additiv oder mehrere Additive hinzugefügt werden. Vorteilhafterweise weisen diese Additive nur Charakteristika auf, die bezüglich der Weiterverarbeitung im Druckraum inert sind. Somit wird die Materialeigenschaft des zu fördernden Schüttguts nicht durch den separaten Dichtstoffstrom oder die Additive negativ beinflusst.
Als Additiv sind beispielsweise Wasser, Öl, etwa Altöl, Grafit, Fett oder andere Gleitmittel, mit vorzugsweise guten Gleit- und/oder Schmiereigenschaften, denkbar. Vorzugsweise werden durch das Additiv zum einen die Gleiteigenschaften des Dichtelements an der Fördervorrichtung optimiert und andererseits insbesondere bei flüssigen Additiven, die Fließfähigkeit des Dichtmaterials verbessert, um die Zuführung des Dichtmaterials zur Regeneration des Dichtelementes zu verbessern.

Eine Weiterbildung der Erfindung sieht außerdem vor, dass das Dichtelement der dynamischen Dichtung aus einem pastösen oder flüssigen Material vorgesehen ist. Diese Eigenschaft lässt sich etwa durch den Zusatz flüssiger Additive in seiner Ausprägung einstellen. Vorteil dieser Eigenschaft ist die verbesserte Förderfähigkeit des Dichtelementes zum Zweck der Regeneration. Dabei wird abgetragenes Dichtelement durch Zuführung unter Druck aus einem Vorrat ersetzt.

Weiterhin wird mit der Erfindung ein Verfahren zum Fördern von Schüttgut in einen druckbeaufschlagten Raum bereitgestellt, bei dem zur Abdichtung einer Fördervorrichtung gegenüber dem Umgebungsdruck oder Schüttgutvorrat ein Dichtungselement einer dynamischen Dichtung aus einem Teilstrom des zu fördernden Schüttgutstromes oder aus einem Teilstrom des zu fördernden Schüttgutstromes und einem separaten Dichtmittelstrom gebildet wird.
Hierbei kann Dichtstoff aus dem Teilstrom oder Teilstrom und Dichtmittelstrom in einen zur Verdichtung einsetzbaren Arbeitsraum der Fördervorrichtung mittels eines beweglichen Förderorgans kontinuierlich oder diskontinuierlich gefördert und/oder in diesem verdichtet werden.
Selbst wenn der Dichtstoff, der dem Schüttgutstrom im Betrieb der Fördervorrichtung zugeführt wird, aus einem separaten Dichtstoffstrom entnommen wird, kann dieser zusammen mit dem zu fördernden Schüttgut in dem Druckraum oder der Weiterverarbeitungskammer verarbeitet werden, da dieser die Materialeigenschaften des Schüttguts nicht verändert oder verschlechtert. Das Gleiche gilt für einen Dichtstoff, der aus dem Schüttgutstrom entnommen wurde und dem Additive beigemengt wurden, um möglicherweise die Kohäsion oder die Gleiteigenschaften zu verbessern.

Auf diese Weise wird zum einen eine standfeste Fördervorrichtung und andererseits auch eine effizient betreibbare Fördervorrichtung realisiert.

Die Erfindung wird nachfolgend mit Hilfe von Zeichnungen näher erläutert, in denen unterschiedliche Ausführungsbeispiele dargestellt sind. Es zeigen:
- Fig. 1: in schematischer Darstellung eine erste Ausführungsform einer erfindungsgemäßen Fördervorrichtung eingebettet in ein erfindungsgemäßes Verfahren;
- Fig. 2: einen Schnitt entlang der Linie II durch die Fördervorrichtung aus Fig. 1 im Bereich einer Dichtstoffzuführeinheit;
- Fig. 3: den Zustand der Fördervorrichtung bei Entfernen einer Komprimiereinrichtung von einem erzeugten Dichtelement und bei gleichzeitiger Bewegung eines Kolbens der Fördervorrichtung in Richtung einer Weiterverarbeitungskammer;
- Fig. 4: den Zustand des Aufeinanderzubewegens des Kolbens und der Komprimiereinrichtung bei Kompaktierung des Dichtelements;
- Fig. 5: den Zustand der Fördervorrichtung bei dem Unterdrucksetzen des Schüttgutstroms durch den Kolben;
- Fig. 6: den Augenblick des Einbringens des Schüttgutes in die Weiterverarbeitungskammer;
- Fig. 7: den Zustand des Evakuierens des Arbeitsraums der Fördervorrichtung;
- Fig. 8: eine zweite Ausführungsform einer erfindungsgemäßen Fördereinrichtung;
- Fig. 9: eine Darstellung des erfindungsgemäßen Verfahrens.

Die Figuren sind lediglich schematischer Natur und dienen nur dem Verständnis der Erfindung. Die gleichen Elemente sind mit denselben Bezugszeichen versehen.

In Fig. 1 ist eine erste Ausführungsform einer erfindungsgemäßen Fördervorrichtung 1 dargestellt. Die Fördervorrichtung 1 ist als Feststoffpumpe ausgestaltet. Sie weist als feststehende Außenwand einen Zylinder 3 und als bewegliches Förderorgan einen Kolben 8 auf. Die feststehende Außenwand 3 definiert zudem einen Arbeitsraum 2, in dem der Kolben 8 entlang einer Längsachse 7 hin- und herbewegbar ist. Der Arbeitsraum 2 ist mit Schüttgut 4 befüllbar. Das Schüttgut 4 wird aus einem Schüttgutvorrat entnommen, der eine Zuführeinrichtung 5 mit einer Förderschnecke 6 umfasst.

Zwischen der Außenseite des Kolbens 8 und einer Innenseite oder Innenfläche 9 des Zylinders 3 ist ein Dichtspalt 10 vorhanden. Der Dichtspalt 10 wird über eine dynamische Dichtung, deren Dichtelement 11 in Form einer Primärdichtung oder Materialdichtung vorgesehen ist, abgedichtet. Das Dichtelement 11 ist ringförmig ausgebildet und weist eine Innenfläche 12 auf, die an einer konischen Außenfläche 13 des Kolbens 8 anliegt.

Der Kolben 8 weist einen Schlitz 14 nach Art eines Langloches auf, in dem ein Zapfen 15 einer Komprimiereinrichtung 16 geführt ist. Die Komprimiereinrichtung 16 ist nach Art einer hohlgebohrten Welle ausgebildet.

Das Dichtelement 11 ist aus einem Teilstrom des Schüttguts 4 aufgebaut, enthält aber auch eine geringe Menge an additiven und/oder schüttgutunterschiedlichen Elementen.
Bei dem dargestellten Ausführungsbeispiel wird das zu verarbeitende Schüttgut 4 zunächst aus einem Ausgangsmaterialzuführer 17 einem Förderstromaufteiler bzw. einer Förderstromaufteileinrichtung 18 zugeführt. Dabei werden z.B. 90% des zu fördernden Schüttgutes über Filter-, Sieb-, Zerkleinerungs-, Wälz- oder Mahlvorgänge direkt der Zuführeinrichtung 5 zugeführt und die restlichen 10% des Materials, nach den gleichen oder ähnlichen Vorverarbeitungsschritten einer in Fig. 2 dargestellten Dichtelementzuführeinheit 19 zugeführt.

Dabei kann die Dichtelementzuführeinheit 19 als "side feeder" oder "top feeder" ausgebildet werden. Dargestellt ist ein sog. "side feeder", bei dem das zu fördernde Schüttgut über einen seitlichen Einlass in den Arbeitsraum 2 der Fördervorrichtung 1 eingebracht wird. Wie aus der Fig. 1 ersichtlich ist, kann der Dichtelementzuführeinheit 19 über einen Additivstrang 20 wahlweise ein Additiv zugeführt werden und mit dem Teilstrom 26 des Schüttgutstroms vermischt werden.

Das untere Ende des Zylinders 3 weist einen Auslass auf, der in eine Weiterverarbeitungskammer 23 ragt. Dieser Auslass ist durch ein Verschlussbauteil 21 verschlossen, so dass im Arbeitsraum 2 des Zylinders 3 der entsprechende Druck für die Weiterverarbeitung aufgebaut werden kann.

In Fig. 3 ist das Befüllen eines Dichtungsraumes zum Ausbilden des Dichtelements 11 der dynamischen Dichtung als Primärdichtung oder Materialdichtung dargestellt. Während sich die Komproimiereinrichtung 16 entgegen der Richtung zur Weiterverarbeitungskammer 23 bewegt, wird der Kolben 8 durch Reibung des Dichtelementes 11 zur Innenwand des Arbeitsraumes 2 zurückgehalten. Dadurch öffnet sich ein Spalt 4, dessen Volumen in etwa dem Volumen des durch Verschleiß abgetragenen Dichtelementes entspricht. Dieses Volumen wird anschließend im Bereich der Dichtelementzuführeinheit 19 wieder aufgefüllt und damit regeneriert.

Im nächsten Schritt, wie in Fig. 4 dargestellt, bewegen sich durch den zunehmenden Druck im Arbeitsraum 2 die Komprimiereinrichtung 16 und der Kolben 8 aufeinander zu, was einerseits zu einer Verdichtung des Materials des Dichtelements 11 und andererseits zu einem radialen nach Außendrängen des Materials führt, wobei dieses radial durch die Außenwand der Fördervorrichtung 1 hier die Innenfläche 9 des Zylinders 3 begrenzt wird. Auf jeden Fall wird ein Dichtspalt 10 zwischen beweglichem Förderorgan und Fördervorrichtung 1 durch das Dichtelement 11 verschlossen.

In Fig. 5 wird sichtbar, wie in einem anschließenden Schritt das Schüttgut 4 aus dem zu fördernden Schüttgutstrom in dem Arbeitsraum 2 des Zylinders 3 verdichtet wird und ein dem Druckraum 23 entsprechender Druck aufgebaut wird, was erst durch das Vorhandensein des Dichtelments 11 realisiert werden kann.
Sobald der definierte Druck erreicht ist, kann der Arbeitsraum 2 der Fördervorrichtung 1 etwa über einen Hilfskolben 22 geöffnet werden und ein in Fig. 6 dargestellter Ausstoß des Schüttgutes 4 wird ermöglicht.

Dabei wird im Wesentlichen aber nicht das Schüttgut 4 komprimiert, sondern lediglich der Arbeitsraum 2 auf den Druck, wie er in der Weiterverarbeitungskammer 23 herrscht, gebracht. Nach der Kompressionsphase aus Fig. 5 und der Ausstoßphase aus Fig. 6 wird der Arbeitsraum 2 des Zylinders 3 wieder gegenüber der Weiterverarbeitungskammer 23 verschlossen. Durch Rückziehen des Kolbens 8 wird auch der Arbeitsraum 2 wie in Fig. 7 dargestellt wieder evakuiert.

In Fig. 8 ist eine zweite Ausführungsform 24 einer erfindungsgemäßen Förderanlage 1 dargestellt. Hier sind zwei erfindungsgemäße Förderanlagen 1 senkrecht zueinander eingesetzt. Beide Förderanlagen 1 haben eine Auslassöffnung, die in einer Weiterverarbeitungskammer 23 mündet, welche beispielsweise Teil eines Druckkessels sein kann. Vorteilhafterweise findet bei zwei kombinierten Förderanlagen 1 der Austoßvorgang bei dem einen Zylinder dann statt, wenn gerade beim anderen Zylinder die Komprimierphase in Gange ist. Um eine annähernd kontinuierliche Beschickung der Weiterverarbeitungskammer 23 zu erzielen, können auch mehrere solcher Förderanlagen miteinander kombiniert werden.

In Fig. 9 ist nochmals schematisch der Prozess der Förderung des Schüttguts in den Weiterverarbeitungsraum 23 dargestellt. In einem Ausgangsmaterialzuführer wird der zu fördernde Schüttgutstrom an einer Förderstromaufteileinrichtung 18 in einen Haupstrom und einen Teilstrom 26 aufgeteilt. Zusätzlich kann für die Herstelltung eines Dichtelements in From einer Materialdichtung Addtive aus einem Additivstrang 20 hinzugefügt werden.
Während in einem Schritt 25 die Brennstoffvorbereitung stattfindet, kann alternativ zu den bereits beschriebenen Verfahren die Herstellung der dynamischen Dichtung als Primär- oder Sekundärdichtung in einem separaten Schritt 27 erfolgen. Beispielsweise kann eine Materialdichtung in Form einer Scheibe oder Stopfens hergestellt werden. Dies kann wahlweise unter Zuführung von Additiven oder durch reine Komprimierung geschehen. Alternativ kann der Teilstrom 26 auch für die Herstellung einer Sekundärdichtung dienen, die in ein formgebendes elastisches Dichtelement eingefüllt wird. Zur Überprüfung der Dichtwirkung der Primär- oder Sekundärdichtung kann eine zusätzliche Qualitätsprüfung 28 vorgesehen sein. Die Weiterverarbeitung von vorbereitetem Schüttgut aus der Brennstoffvorbereitung 25 und aus dem Teilstrom 26 mit oder ohne Additive erfolgt anschließend in einem Schritt 29 in der Weiterverarbeitungskammer, wobei die dynamische Dichtung im Verarbeitungsprozess selbst hergestellt werden kann oder als fertige Dichtung in den Förderprozess eingebracht werden kann.

Der Vorteil der erfindungsgemäßen Fördervorrichtung und des erfindungsgemäßen Förderverfahrens besteht darin, dass die Energie, die zur Abdichtung des Druckraumes gegenüber dem Umgebungsgdruck benötigt wird, gegenüber kompaktierenden oder kontinuierlich kompaktierend fördernden Vorrichtungen maßgeblich reduziert werden kann, da nicht der gesamte Schüttgutstrom oder Förderstrom verdichtet werden muss.
Durch die Kombination mehrerer Förderanlagen kann dennoch eine annähernd kontinuierliche Beschickung einer Weiterverarbeitungskammer 23 oder eines Druckraums erreicht werden.

### Bezugszeichenliste

- 1: Vorrichtung zum Fördern von Schüttgut, Fördervorrichtung
- 2: Arbeitsraum
- 3: Zylinder
- 4: Schüttgut
- 5: Zuführeinrichtung
- 6: Förderschnecke
- 7: Längsachse
- 8: Kolben
- 9: Innenfläche des Zylinders
- 10: Dichtspalt
- 11: Dichtelement
- 12: Innenfläche des Dichtelements
- 13: Außenfläche des Kolbens
- 14: Schlitz
- 15: Zapfen
- 16: Komprimiereinrichtung
- 17: Ausgangsmaterialzuführer
- 18: Förderstromaufteileinrichtung
- 19: Dichtelementzuführeinheit
- 20: Additivstrang
- 21: Verschlussbauteil
- 22: Hilfskolben
- 23: Weiterverarbeitungskammer, Druckraum
- 24: Förderanlage
- 25: Brennstoffvorbereitung
- 26: Teilstrom des Schüttgutstroms
- 27: Dichtelementherstellung
- 28: Qualitätsprüfung
- 29: Herstellprozess

## Patentansprüche

1. Vorrichtung (1) zum Fördern von Schüttgut, mit
- einem beweglichen Förderorgan
- und einer gegenüber dem Förderorgan feststehenden Außenwand,
- wobei
- die Vorrichtung mit einer Weiterverarbeitungskammer (23) zur Aufnahme und Weiterverarbeitung des Schüttguts (4) verbunden ist und
- eine dynamische Dichtung abdichtend gegenüber dem Differenzdruck zwischen der Weiterverarbeitungskammer (23) und prozessaufwärts liegenden Bereichen eingesetzt ist, **dadurch gekennzeichnet, dass** ein Dichtungselement (11) der dynamischen Dichtung aus einem Dichtstoff in Form einer im Betrieb der Fördervorrichtung regenerierbaren Materialvorlage oder Materialdichtung besteht, wobei das Dichtungselement aus einem Teilstrom des zu fördernden Schüttguts oder aus einem Teilstrom des zu fördernden Schüttguts und einem separaten Dichtstoffvorrat vorgesehen ist.

2. Vorrichtung (1) nach Anspruch 1, dass das Dichtelement (11) der dynamischen Dichtung als Primär- oder Sekundärdichtung vorgesehen ist.

3. Vorrichtung (1) nach Anspruch 1 oder 2, **dadurch gekennzeichnet, dass** die dynamische Dichtung als translatorische oder rotatorische Dichtung an dem beweglichen Förderorgan oder der feststehenden Außenwand der Fördervorrichtung (1) vorgesehen ist.

4. Vorrichtung (1) nach einem der vorhergehenden Ansprüche, **dadurch gekennzeichnet, dass** die Fördervorrichtung (1) einen Zylinder (3) umfasst und als Förderorgan ein in dem Zylinder (3) hin- und her bewegbarer Kolben (8) vorgesehen ist.

5. Vorrichtung (1) nach einem der vorhergehenden Ansprüche, **dadurch gekennzeichnet, dass** das Dichtelement (11) der dynamischen Dichtung in Form der Materialvorlage oder Materialdichtung als Dichtmantel ausgeformt ist.

6. Vorrichtung (1) nach Anspruch 5, **dadurch gekennzeichnet, dass** der Dichtmantel eine möglichst geringe Wandstärke aufweist, die einerseits groß genug ist, um den auftretenden Kräften und Drücken im Betrieb Stand zu halten und andererseits so klein ist, dass nur eine geringe Masse und/oder ein geringes Volumen der Materialvorlage oder Materialdichtung verdichtet werden muss.

7. Vorrichtung (1) nach einem der Ansprüche 1 bis 3, **dadurch gekennzeichnet, dass** die Fördervorrichtung (1) eine Trommel oder einen Zylinder umfasst und das Förderorgan als eine in der Trommel oder dem Zylinder rotierendes Zellenrad vorgesehen ist.

8. Vorrichtung (1) gemäß einem der vorhergehenden Ansprüche, **dadurch gekennzeichnet, dass** das Dichtelement (11) der dynamischen Dichtung in Form der Materialvorlage oder Materialdichtung ein oder mehrere Additiv(e) enthält.

9. Vorrichtung (1) gemäß einem der Ansprüche 1 bis 6, **dadurch gekennzeichnet, dass,** das Dichtelement (11) der dynamischen Dichtung in Form der regenerierbaren Materialvorlage oder Materialdichtung aus einem pastösen oder flüssigen Material vorgesehen ist.

10. Verfahren zum Fördern von Schüttgut in eine Weiterverarbeitungskammer (23) oder einen druckbeaufschlagten Raum, bei dem zur Abdichtung einer Fördervorrichtung (1) gegenüber dem Umgebungsdruck oder Schüttgutvorrat ein Dichtungselement (11) einer dynamischen Dichtung aus einem Teilstrom (26) des zu fördernden Schüttgutstroms oder aus einem Teilstrom des zu fördernden Schüttgutstroms und einem separaten Dichtmittelstrom gebildet wird.

11. Verfahren gemäß Anspruch 10, bei dem der Dichtstoff aus dem Teilstrom (26) oder aus dem Teilstrom und Dichtmittelstrom in einen zur Verdichtung einsetzbaren Arbeitsraum (2) der Fördervorrichtung (1) mittels eines beweglichen Förderorgans kontinuierlich oder diskontinuierlich gefördert und/oder in diesem verdichtet wird.

12. Verfahren gemäß einem der Ansprüche 10 oder 11, bei dem der Dichtstoff für das Dichtelement (11) der dynamischen Dichtung im Betrieb der Fördervorrichtung (1) dem Schüttgutstrom zugefügt und im Druck- oder Weiterverarbeitungsraum (23) zusammen mit dem Schüttgutstrom verarbeitet wird.

## Claims

1. A device (1) for conveying bulk material, comprising
- a movable conveying member
- and a outer wall which is stationary in relation to the conveying member;
- wherein
- the device is connected to a further processing chamber (23) for receiving and further processing the bulk material (4), and
- a dynamic seal is deployed for providing a seal with respect to the pressure difference between the further processing chamber (23) and areas situated upstream in the process, **characterized in that** a sealing element (11) of the dynamic seal is made from a sealant in the form of a material pattern or material seal, which may be regenerated during the operation of the conveying device, the sealing element being provided from the partial flow of the bulk material to be conveyed or from a partial flow of the bulk material to be conveyed and a separate sealant supply.

2. The device (1) according to Claim 1, **characterized in that** the sealing element (11) of the dynamic seal is provided as a primary or secondary seal.

3. The device (1) according to Claim 1 or 2, **characterized in that** the dynamic seal is provided as a translational or rotational seal on the movable conveying member or the stationary outer wall of the conveying device (1).

4. The device (1) according to one of the preceding claims, **characterized in that** the conveying device (1) includes a cylinder (3), and a piston (8), which moves back and forth in the cylinder (3), is provided as the conveying member.

5. The device (1) according to one of the preceding claims, **characterized in that** the sealing element (11) of the dynamic seal in the form of the material pattern or material seal is molded as a sealing jacket.

6. The device (1) according to Claim 5, **characterized in that** the sealing jacket has a preferably low wall thickness, which, on the one hand, is great enough to withstand the occurring forces and pressures during operation and, on the other hand, is so low that only a small mass and/or a small volume of the material pattern or material seal has to be compressed.

7. The device (1) according to one of Claims 1 through 3, **characterized in that** the conveying device (1) includes a drum or a cylinder, and the conveying member is provided as a cell wheel rotating in the drum or the cylinder.

8. The device (1) according to one of the preceding claims, **characterized in that** the sealing element (11) of the dynamic seal in the form of the material pattern or material seal contains one or multiple additive(s).

9. The device (1) according to one of Claims 1 through 6, **characterized in that** the sealing element (11) of the dynamic seal form of the regenerative material pattern or material seal is made from a paste-like or liquid material.

10. A method for conveying bulk materials to a further processing chamber (23) or a pressurized space, in which a sealing element (11) of a dynamic seal is formed from a partial flow (26) of the bulk material to be conveyed or from a partial flow of the bulk material to be conveyed and a separate sealant flow for the purpose of sealing a conveying device (1) with respect to the ambient pressure or bulk material stock.

11. The method according to Claim 10, in which the sealant is continuously or discontinuously conveyed from the partial flow (26) or from the partial flow and sealant flow into a working chamber (2) of the conveying device (1), which may be used for compression, and/or is compressed therein, with the aid of a movable conveying member.

12. The method according to one of Claims 10 or 11, in which the sealant for the sealing element (11) of the dynamic seal is added to the bulk material flow during the operation of the conveying device (1) and is processed together with the bulk material flow in the pressure or further processing chamber (23).

## Revendications

1. Dispositif (1) pour le convoyage d'un produit en vrac, avec
- un organe de convoyage mobile,
- une paroi externe fixe par rapport à l'organe de convoyage,
- moyennant quoi
- le dispositif est relié avec une chambre de traitement (23) pour le logement et le traitement du produit en vrac (4) et
- un joint d'étanchéité dynamique est inséré de manière étanche par rapport à la pression différentielle entre la chambre de traitement (23) et des parties situées en amont du processus, **caractérisé en ce qu'**un élément d'étanchéité (11) du joint d'étanchéité dynamique est constitué d'une matière étanche sous la forme d'une pré-couche de matériau ou d'une étanchéité de matériau se régénérant lors du fonctionnement du dispositif de convoyage, l'élément d'étanchéité étant constitué d'un flux partiel du produit en vrac à convoyer ou d'un flux partiel du produit en vrac à convoyer et d'une réserve de matière étanche séparée.

2. Dispositif (1) selon la revendication 1, **caractérisé en ce que** l'élément d'étanchéité (11) du joint d'étanchéité dynamique est conçu comme une étanchéité primaire ou secondaire.

3. Dispositif (1) selon la revendication 1 ou 2, **caractérisé en ce que** le joint d'étanchéité dynamique est conçu comme un joint d'étanchéité translatif ou rotatif disposé sur l'organe de convoyage mobile ou la paroi externe fixe du dispositif de convoyage (1).

4. Dispositif (1) selon l'une des revendications précédentes, **caractérisé en ce que** le dispositif de convoyage (1) comprend un cylindre (3) et, en tant qu'organe de convoyage, est prévu un piston (8) mobile avec un mouvement de va-et-vient dans le cylindre (3).

5. Dispositif (1) selon l'une des revendications précédentes, **caractérisé en ce que** l'élément d'étanchéité (11) du joint d'étanchéité dynamique présente la forme de la pré-couche de matériau ou de l'étanchéité de matériau en tant qu'enveloppe étanche.

6. Dispositif (1) selon la revendication 5, **caractérisé en ce que** l'enveloppe étanche présente une épaisseur de paroi la plus faible possible qui, d'une part est suffisamment importante pour résister aux forces et aux pressions exercées lors du fonctionnement et, d'autre part, suffisamment faible pour que seule une faible masse et/ou un faible volume de la pré-couche de matériau ou de l'étanchéité de matériau doive être étanchéifiée.

7. Dispositif (1) selon l'une des revendications 1 à 3, **caractérisé en ce que** le dispositif de convoyage (1) comprend un tambour ou un cylindre et l'organe de convoyage est conçu comme une roue à aubes tournant dans le tambour ou dans le cylindre.

8. Dispositif (1) selon l'une des revendications précédentes, **caractérisé en ce que** l'élément d'étanchéité (11) du joint d'étanchéité dynamique contient, sous la forme de la pré-couche de matériau ou de l'étanchéité de matériau, un ou plusieurs additif·s.

9. Dispositif (1) selon l'une des revendications 1 à 6, **caractérisé en ce que** l'élément d'étanchéité (11) du joint d'étanchéité dynamique, sous la forme de la pré-couche de matériau ou de l'étanchéité de matériau, est constitué d'un matériau pâteux ou liquide.

10. Procédé de convoyage d'un produit en vrac vers une chambre de traitement (23) ou un espace alimenté en pression, dans lequel, pour l'étanchéification d'un dispositif de convoyage (1) par rapport à la pression ambiante ou à la réserve de produit en vrac, un élément d'étanchéité (11) d'un joint d'étanchéité dynamique est constitué d'un flux partiel (26) du flux de produit en vrac à convoyer ou d'un flux partiel du flux de produit en vrac à convoyer et d'un flux de produit d'étanchéité séparé.

11. Procédé selon la revendication 10, dans lequel le matériau d'étanchéité est convoyé de manière continue ou discontinue à partir du flux partiel (26) ou à partir du flux partiel et du flux de produit d'étanchéité, vers un espace de travail (2) du dispositif de convoyage (1), utilisable pour la compression, au moyen d'un organe de convoyage et/ou est comprimé dans celui-ci.

12. Procédé selon l'une des revendications 10 ou 11, dans lequel le matériau d'étanchéité pour l'élément d'étanchéité (11) du joint d'étanchéité dynamique est ajouté au flux de produit en vrac lors du fonctionnement du dispositif de convoyage (1) et est traité dans l'espace de pression ou de traitement (23) conjointement avec le flux de produit en vrac.
